# EUROPÄISCHE PATENTANMELDUNG

(11) **EP 0 614 820 A1**
(43) Veröffentlichungstag der Anmeldung: **14.09.1994**
(21) Anmeldenummer: 94103271.6
(22) Anmeldetag: 04.03.1994
(51) Int. Cl.: B65D 51/00, A61J 1/00

(54) **Verschluss mit Abreissdeckel für Injektions- und Infusionsflaschen**

(30) Priorität: 12.03.1993 DE 4307803
(71) Anmelder: HOECHST AKTIENGESELLSCHAFT, D-65929 Frankfurt am Main (DE)
(72) Erfinder: Ziegert, Günter, D-65929 Frankfurt (DE); Loos, Hans-Joachim, D-65462 Ginsheim-Gustavsburg (DE)

(57) **Zusammenfassung**

Bei dem Verschluß mit Abreißdeckel für Injektions- und Infusionsflaschen, weist dieser ein Unterteil (2) mit einer Ausnehmung (8) auf, in der der Abreißdeckel (1) formschlüssig angeordnet ist.

## Beschreibung

Die Erfindung betrifft einen Verschluß mit Abreißdeckel als Originalitätssicherung zum Verschließen von Injektions- und Infusionsflaschen.

Die Aufgabe wird durch einen Verschluß der genannten Art gelöst, der ein Unterteil mit einer Ausnehmung aufweist, in der der Abreißdeckel formschlüssig angeordnet ist.

Der Mündungsrand des Unterteils kann mit nach innen gerichteten Schnappsegmenten oder einem umlaufenden Schnappsteg versehen bzw. als Bördelrand ausgebildet sein. Der Deckel kann eine Griffmulde aufweisen.

Im folgenden wird die Erfindung anhand von lediglich zwei Ausführungswegen darstellenden Zeichnungen näher erläutert.

Es zeigt
- Figur 1: den Verschluß mit Schnapprand geschnitten und
- Figur 2: eine Alternative zum Verschluß gemäß Figur 1 geschnitten.

Der Verschluß weist ein Unterteil 2 mit einer Ausnehmung 8 auf, in der der Abreißdeckel 1 formschlüssig angeordnet ist. Für die formschlüssige Verbindung des Abreißdeckels 1 mit dem Unterteil 2 kann der Abreißdeckel 1 einen Vorsprung 3 aufweisen, der in die Ausnehmung 8 ragt und dessen freies Ende mit Spreizsegmenten 4 versehen ist. Gemäß Figur 2 ist der Abreißdeckel 1 mit einem Niet am Unterteil 2 befestigt. Weitere Befestigungsarten sind denkbar. Der Mündungsrand 6 des Unterteils 2 kann mit einem umlaufenden Schnappwulst 7 oder Schnappsegmenten (nicht dargestellt) versehen sein, mit dem (denen) der Verschluß nach Aufprellen auf die Flasche in den Halskragen 9 der Flasche 10 eingreift. Besteht der Verschluß aus Metall, kann der Mündungsrand 6 auch als Bördelrand ausgebildet sein. Mit 11 sind eine Dichtung und mit 12 eine Griffmulde im Abreißdeckel angedeutet. Die Teile des erfindungsgemäßen Verschlusses können alle aus dem gleichen Material (Metall oder Kunststoff) hergestellt sein, was für anstehende Entsorgungsprobleme von Vorteil ist.

## Patentansprüche

1. Verschluß mit Abreißdeckel für Injektions- und Infusionsflaschen, dadurch gekennzeichnet, daß der Verschluß ein Unterteil (2) mit einer Ausnehmung (8) aufweist, in der der Abreißdeckel (1) formschlüssig angeordnet ist.

2. Verschluß nach Anspruch 1, dadurch gekennzeichnet, daß das Unterteil (2) an seinem Mündungsrand (6) mit nach innen gerichteten Schnappsegmenten oder einem umlaufenden Schnappsteg (7) versehen ist.

3. Verschluß nach Anspruch 1, dadurch gekennzeichnet, daß der Mündungsrand (6) des Unterteils (2) als Bördelrand ausgebildet ist.

4. Verschluß nach den Ansprüchen 1 bis 3, dadurch gekennzeichnet, daß der Abreißdeckel (1) eine Griffmulde (12) aufweist.
